# EUROPÄISCHE PATENTSCHRIFT

(11) **EP 2 356 274 B1**
(45) Veröffentlichungstag und Bekanntmachung des Hinweises auf die Patenterteilung: **15.03.2017**
(21) Anmeldenummer: 09777709.8
(22) Anmeldetag: 06.08.2009
(51) Int. Cl.: D06F 57/04

(54) **WÄSCHESPINNE MIT LEINENEINZUG IN DIE TRAGARME**
ROTARY CLOTHES DRYER HAVING LINE RETRACTION IN THE SUPPORT ARMS
CERCLE SÈCHE-LINGE À RETRAIT DE CORDE DANS LES BRAS-SUPPORTS

(30) Priorität: 19.11.2008 DE 102008057948
(43) Veröffentlichungstag der Anmeldung: 17.08.2011
(73) Patentinhaber: Leifheit AG, 56377 Nassau (DE)
(72) Erfinder: ÖSTERLE, Christian, 56379 Singhofen (DE); LEISTER, Michael, 55218 Ingelheim (DE)
(74) Vertreter: Tersteegen, Felix
(86) Internationale Anmeldenummer: PCT/EP2009/005709
(87) Internationale Veröffentlichungsnummer: WO 2010/057542

(56) Entgegenhaltungen:
- EP-A- 0 837 174
- DE-A1- 19 637 341
- DE-A1-102006 014 107

## Beschreibung

Die Erfindung betrifft eine Wäschespinne mit Schiebern, die längsverschiebbar in zumindest einem Tragarm angeordnet sind und an denen Wäscheleinen befestigt sind, wobei die Schieber beim Öffnen der Wäschespinne von den Wäscheleinen aus ihrer Ruhestellung durch den Tragarm gezogen werden.

Aus EP 0 113 788 A1 ist ein Lüftungs- und Trocknungsgestell mit einem aufrechten Mast, an dem ein mehrarmiges Spreizgestell zur Aufnahme einzelner Seilecke angebracht ist, wobei die Eckpunkte der Seilecke an gegeneinander beweglichen Schiebern befestigt sind, die in Führungen der Arme verschiebbar gelagert sind, und wobei ein Betätigungselement zum Einzug der Wäscheleine am jeweils äußersten Schieber angelenkt ist. Die Schieber weisen an einer parallel zur Verschieberichtung angeordneten Seite eine Öffnung auf, durch die hindurch die Wäscheleinenecken gesteckt und befestigt sind. Beim Öffnen des Lüftungs- und Trocknungsgestells zieht die Wäscheleine die Schieber gegen die Gewichtskraft in Richtung des oberen Endes der Tragarme.

Ein ähnliches Lüftungs- und Trocknungsgestell offenbart EP 0 514 561 B1, wobei dieses Lüftungs- und Trocknungsgestell in jedem Tragarm ein oberhalb des äußersten Schiebers ein Gewicht aufweist, das die Schieber durch seine Gewichtskraft beim Schließen des Lüftungs- und Trocknungsgestells in Ihre Ruhelage schiebt.

Aus EP 0 655 524 B1 ist eine Wäschespinne bekannt, bei der die Schieber etwa H-förmig mit einer Kammer zur Aufnahme einer Leinenbefestigungsklammer und mit einer Leinenkammer zur Aufnahme der Wäscheleine ausgebildet ist.

Auch EP 0 837 174 B1 offenbart einen Wäscheschirm, der ein mehrarmiges Spreizgestell zur Aufnahme einer Wäscheleine aufweist, wobei die Wäscheleine beim Zusammenklappen des Spreizgestells durch Gewichte in die hohlen Arme eingezogen wird. Die Wäscheleine ist dabei an in den Armen verschiebbaren Leinenschiebern befestigt. Diese Schieber haben zur Erzielung einer vollautomatischen Fertigung an ihrer Unterseite parallele Nuten, in welche die zu einer Schlinge geformte Wäscheleine eingesetzt und in denen sie durch Verschweißen mit dem Schieber festgelegt ist.

Die DE 196 37 341 beschreibt ebenfalls ein Lüftungs- und Trocknungsgestell, welches ein Spreizgestell mit schwenkbaren Armen zur Aufnahme einer Wäscheleine, die an in den Armen verschiebbaren Schiebern befestigt ist, aufweist. Zum Einziehen der Wäscheleine in die Arme beim Schließen des Spreizgestells ist in jedem Arm ein Gummiband zwischen dem äußerstem Schieber und einer Stelle im inneren Bereich des Armes vorgesehen.

Die bekannten Wäschespinnen mit Leineneinzug haben den Vorteil, dass die Wäscheleine im geschlossenen Zustand des Wäschetrockners geschützt ist und infolgedessen nicht verschmutzt. Dieser Vorteil wird insbesondere durch einen höheren Kraftaufwand beim Öffnen erkauft, weil zusätzlich beim Öffnungs- und beim Schließvorgang der Einzugsmechanismus bedient werden muss. Um ein leichteres Öffnen zu ermöglichen wird in DE 10 2006 014 107 A1 ein Leineneinzugsbauteil vorgeschlagen, das zumindest ein Rad aufweist und/oder selbst als Rad ausgebildet ist.

Es ist die Aufgabe der vorliegenden Erfindung, eine Wäschespinne mit Leineneinzugsvorrichtung anzugeben, die leichter geöffnet werden kann.

Die Aufgabe wird durch eine Wäschespinne gelöst, die dadurch gekennzeichnet ist, dass die Schieber derart geformt sind und/oder dass die Wäscheleinen jeweils derart an den Schiebern angeordnet sind, dass Querkräfte, die zu einem Verkippen und/oder Verkanten der Schieber führen könnten, vermieden und/oder kompensiert sind, wobei hierzu die Schieber jeweils an einer Stirnseite mit einer Führungsnase und gegenüberliegenden Stirnseite mir einer Führungsnut versehen sind, so dass die Führungsnasen und die Führungsnuten benachbarter Schieber in der Ruhestellung ineinander greifen.

Erfindungsgemäß wurde erkannt, dass bei den aus dem Stand der Technik bekannten Wäschespinnen die zwischen den Schiebern verlaufenden Wäscheleinen, insbesondere zu Beginn der Öffnungsphase einer Wäschespinne, also wenn sich die Leinen Spannen - außer den erwünschten längsgerichteten Zugkräften - enorme Querkräfte auf die Schieber ausüben. Besonders deutlich wird dies bei dem aus EP 0 655 524 B1 bekannten Einzugsmechanismus, bei dem - in der Ruhestellung der Schieber - die an einem Schieber befestigte Wäscheleine in einem Doppelknick in die Leinenkammer des benachbarten, unmittelbar angrenzenden Schiebers verläuft. Sobald sich die Wäscheleine spannt, wird der Schieber, an dem Sie befestigt ist, in einer Richtung quer zur Verschieberichtung angehoben und der benachbarte Schieber in entgegengesetzter Richtung, also auch quer zur Verschieberichtung herabgedrückt, was zur Verkantung der Schieber im Tragarm und zur Erhöhung der Reibung führt, die beim Öffnen überwunden werden muss.

Bei einer besonderen Ausführungsform der erfindungsgemäßen Wäschespinne ist vorgesehen, dass ein Verkippen und/oder Verkanten der Schieber vermieden ist. Dies kann beispielsweise dadurch geschehen, dass die Schieber derart ausgeformt sind, dass sie sich in der Ruhestellung passgenau aneinander reihen. Insbesondere kann vorgesehen sein, dass die Schieber jeweils an einer Stirnseite mit einer Führungsnase und gegenüberliegenden Stirnseite mir einer Führungsnut versehen sind, so dass die Führungsnasen und die Führungsnuten benachbarter Schieber in der Ruhestellung ineinander greifen. Diese Ausführungsformen haben den Vorteil, dass Querkräfte, die in der primären Öffnungsphase auf die Schieber ausgeübt werden, sich nicht derart auswirken können, dass die Schieber verkanten oder verkippen, denn dies ist durch die passgenaue Aneinanderreihung bzw. durch das Ineinandergreifen von Führungsnasen und Führungsnuten wirkungsvoll vermieden. Alternativ oder zusätzlich kann auch vorgesehen sein, dass zumindest ein Schieber derart ausgeformt ist, dass die an einem anderen Schieber befestigte Wäscheleine - insbesondere beim Öffnen der Wäschespinne - weitgehend gerade an dem Schieber vorbei bzw. durch diesen Schieber hindurch verläuft. Es kann auch vorgesehen sein, dass zumindest ein Schieber derart ausgeformt ist, dass die an einem anderen Schieber befestigte Wäscheleine - insbesondere beim Öffnen der Wäschespinne - an dem Schieber vorbei bzw. durch diesen hindurch verläuft, ohne Kräfte auf den Schieber auszuüben.

Bei einer besonderen Ausführungsform der erfindungsgemäßen Wäschespinne weisen die Schieber einen Aufnahmebereich auf, durch den in der Ruhestellung die Wäscheleinen benachbarter Schieber hindurch verlaufen. Um zu vermeiden, dass die sich beim Öffnungsvorgang spannenden Wäscheleinen Querkräfte auf die Schieber ausüben, ist in einer besonderen Ausführungsform vorgesehen, dass die Eintrittsöffnungen der Aufnahmebereiche der Schieber derart ausgeformt - beispielsweise abgeschrägt und/oder abgerundet - sind, dass die Wäscheleinen benachbarter Schieber - insbesondere beim Öffnen der Wäschespinne - weitgehend ungehindert, nämlich ungeknickt, ungebogen und ungestaucht durch den Aufnahmebereich verlaufen.

Um zu vermeiden, dass eine Wäscheleine eine Querkraft auf den Schieber ausübt an dem sie befestigt ist, ist diese bei einer besonderen Ausführungsform derart fixiert, dass sie jeweils weitgehend knick- und biegefrei an einer Stirnfläche befestigt ist oder knick- und biegefrei aus einer Stirnfläche austritt. Unter Stirnfläche ist in diesem Zusammenhang die Fläche zu verstehen, die senkrecht zur Verschieberichtung angeordnet ist.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: in einer Seiten- und einer Frontansicht einen Schieber einer erfindungsgemäßen Wäschespinne,
- Fig. 2: ausschnittsweise zwei Schieber einer erfindungsgemäßen Wäschespinne in der Ruhestellung,
- Fig. 3: in einer Detailansicht, die in einem Tragarm der erfindungsgemäßen Wäschespinne angeordneten Schieber in der Ruhestellung,
- Fig. 4: einen anderen Schieber einer erfindungsgemäßen Wäschespinne in einer Seitansicht und einer Stirnansicht, und
- Fig. 5: zwei der anderen Schieber in der Ruhestellung.

Fig. 1 zeigt einen Schieber 1 einer erfindungsgemäßen Wäschespinne, der derart ausgeformt ist, dass die an einem anderen Schieber 1 befestigte Wäscheleine 6 - insbesondere beim Öffnen der Wäschespinne - weitgehend gerade und durch den Leinenaufnahmebereich des Schiebers 1 hindurch verläuft. Der Schieber 1 ist, um ein leichtes Verschieben innerhalb eines Tragarms 7 zu ermöglichen, mit Gleitkufen 3 ausgerüstet, die an den Enden abgerundet sind. Der Schieber 1 weist einen Befestigungsblock 4, in bzw. an dem eine Wäscheleine 6 befestigt werden kann, auf. Der Befestigungsblock 4 ist angeschrägt und weist Freilassungen 5 auf, um einen geraden Verlauf der Wäscheleinen 6 benachbarter Schieber 1 zu ermöglichen, was in Figur 2 im Detail dargestellt ist.

Fig. 2 zeigt zwei der Schieber 1 in Ruhestellung; das heißt bei geschlossener Wäschespinne. Es ist deutlich erkennbar, dass die Wäscheleine 6 eines benachbarten Schiebers 1 ungehindert durch den Leinenaufnahmebereich verläuft. Insbesondere beim Öffnen der Wäschespinne - also wenn sich die Wäscheleine 6 spannt - werden weitgehend keine Querkräfte auf die Schieber 1 ausgeübt. Hierbei ist insbesondere zu berücksichtigen, dass der Winkel der Wäscheleine 6, relativ zur Verschieberichtung der Schieber 1, sehr übertrieben dargestellt ist. Dies gilt auch für die Figuren 3 und 4, die die Anordnung der Schieber 1 in dem Tragarm 7 einer erfindungsgemäßen Wäschespinne zeigt.

Fig. 3 zeigt die Ruhestellung bei der die Schieber 1 durch ein Zusatzgewicht 8 zusammengeschoben im Tragarm 7 ruhen. Die Wäscheleine 6 ist durch Öffnungen 9 in dem Tragarm 7 nach außen geführt.

Figur 4 zeigt einen anderen Schieber 10 einer erfindungsgemäßen Wäschespinne mit einem zentral angeordneten Befestigungsblock 4 in einer Seitschnittdarstellung und in einer Frontschnittdarstellung. In der Frontschnittdarstellung ist zu erkennen, dass der Schieber 10 im Querschnitt etwa H-förmig ausgebildet ist. An der in Aufspannrichtung gerichteten Stirnfläche weist der Schieber 10 eine Führungsnase 11 auf, während er an der gegenüberliegenden Stirnfläche eine Führungsnut 12 aufweist. In der Ruhestellung greifen die Führungsnasen 11 benachbarter Schieber 10 in die Führungsnuten 12 des darüber liegenden Schiebers 10 ein. Bei dieser Ausführungsform übt die sich spannende Wäscheleine 6 zwar Querkräfte auf die Schieber 10 aus, weil die Wäscheleine 6 zwischen den Wäscheleinenbefestigungsblöcken 4 S-förmig und nicht gerade geführt ist. Diese Querkräfte führen jedoch nicht zu einer Verkippung oder Verkantung der Schieber 10, weil dies durch das passgenaue Ineinanderfügen von Führungsnasen 11 und Führungsnuten 12 verhindert wird. Beim Öffnen der Wäschespinne werden die Schieber 10 auseinander gezogen, die Länge der Führungsnasen 11 und der Führungsnuten 12 ist jedoch so dimensioniert, dass die Schieber 10 erst dann den Kontakt zueinander verlieren, wenn die von der Wäscheleine 6 ausgeübten Querkräfte vernachlässigbar sind oder - weil schon ein gerader Verlauf erreicht ist - gar nicht mehr auftreten.

### Bezugszeichenliste

- 1: Schieber

- 3: Gleitkufen
- 4: Befestigungsblock
- 5: Freilassungen
- 6: Wäscheleine
- 7: Tragarm
- 8: Zusatzgewicht
- 9: Öffnungen
- 10: Schieber
- 11: Führungsnase
- 12: Führungsnut

## Patentansprüche

1. Wäschespinne mit zumindest einem, mehrere Schieber (1) aufweisenden Tragarm (7), wobei die Schieber (1) längsverschiebbar in dem Tragarm (7) angeordnet sind und an den Schiebern (1) Wäscheleinen (6) befestigt sind und wobei die Schieber (1) beim Öffnen der Wäschespinne von den Wäscheleinen (6) aus ihrer Ruhestellung durch den Tragarm (7) gezogen werden, **dadurch gekennzeichnet, dass** die Schieber (1) derart geformt sind und/oder dass die Wäscheleinen (6) jeweils derart an den Schiebern (1) angeordnet sind, dass Querkräfte, die zu einem Verkippen und/oder Verkanten der Schieber (1) führen könnten, vermieden und/oder kompensiert sind, wobei die Schieber (1) jeweils an einer Stirnseite mit einer Führungsnase (11) und an der gegenüberliegenden Stirnseite mit einer Führungsnut (12) versehen sind, so dass die Führungsnasen (11) und Führungsnuten (12) benachbarter Schieber (1) in der Ruhestellung ineinander greifen.

2. Wäschespinne nach Anspruch 1, **dadurch gekennzeichnet, dass** die Schieber (1) derart ausgeformt sind, dass sie sich in der Ruhestellung passgenau aneinander reihen.

3. Wäschespinne nach einem der Ansprüche 1 bis 2, **dadurch gekennzeichnet, dass** zumindest ein Schieber (1) derart ausgeformt ist, dass die an einem anderen Schieber (1) befestigte Wäscheleine (6) - insbesondere beim Öffnen der Wäschespinne - weitgehend gerade an dem Schieber (1) vorbei bzw. durch diesen Schieber (1) hindurch verläuft.

4. Wäschespinne nach einem der Ansprüche 1 bis 3, **dadurch gekennzeichnet, dass** die Schieber (1) einen Aufnahmebereich aufweisen, durch den in der Ruhestellung die Wäscheleinen benachbarter Schieber (1) hindurch verlaufen.

5. Wäschespinne nach Anspruch 4, **dadurch gekennzeichnet, dass** die Eintrittsöffnungen der Leinenaufnahmebereiche der Schieber (1) derart ausgeformt - beispielsweise abgeschrägt und/oder abgerundet - sind, dass die Wäscheleinen (6) benachbarter Schieber (1) - insbesondere beim Öffnen der Wäschespinne - weitgehend ungehindert, nämlich ungeknickt, ungebogen und ungestaucht, durch den Leinenaufnahmebereich verlaufen.

6. Wäschespinne nach einem der Ansprüche 1 bis 5, **dadurch gekennzeichnet, dass** die Wäscheleinen (6) derart an den Schiebern (1) befestigt sind, dass sie jeweils weitgehend knickfrei und biegefrei an einer Stirnfläche befestigt sind oder knickfrei und biegefrei aus einer Stirnfläche austreten.

## Claims

1. Rotary clothes dryer with at least one supporting arm (7) with multiple sliders (1), whereby the sliders (1) are arranged in the supporting arm (7) in such a way that they can be longitudinally adjusted and can be fixed on the sliders (1) of the clothes line (6) and whereby the sliders (1) can be pulled by the supporting arm (7) when opening the rotary clothes dryer of the clothes lines (6) from its release position, **characterised in that**, the sliders (1) are designed in such a way and/or the clothes lines (6) are arranged on the sliders (1) in such a way that the lateral forces, which can lead to twisting and/or tilting of the sliders (1), are avoided and/or compensated, whereby the sliders (1) have a guide lug (11) on one face side and a guide groove (12) on the opposite face side, so that the guide lugs (11) and the guide grooves (12) of the adjacent slider (1) interlock in release position.

2. Rotary clothes dryer according to claim 1, **characterised in that** the sliders (1) are formed in such a way that, in release position, they are precisely aligned.

3. A rotary clothes dryer according to one of the claims 1 to 2, **characterized in that** at least one slider (1) is formed such that the clothes line (6) attached to another slider (1) runs-especially through the opening of the rotary clothes dryer - largely straight past the slider (1) or through this slider (1).

4. A rotary clothes dryer according to one of the claims 1 to 3, **characterized in that** the sliders (1) have an entry section, through which the slider (1) adjacent to the clothes lines extends in the release position.

5. A rotary clothes dryer according to claim 4, **characterized in that** the inlet openings of the line entry section of the sliders (1) are shaped-for example bevelled and/or rounded- in such a way that the clothes lines (6) of adjacent sliders (1) pass largely unimpeded- particularly when the rotary clothes dryer is opened - i.e. unbuckled, unbent, and non-bumped, through the line entry section.

6. A rotary clothes dryer according to one of Claims 1 to 5, **characterized in that** the clothes lines (6) are fastened to the sliders (1) in such a way that they are fixed largely in a kink-free and bend-free manner on one face side or emerge kink-free and bend-free from a face end.

## Revendications

1. Sèche-linge pourvu d'au moins un bras porteur (7) comprenant au moins un, voire plusieurs coulisseaux (1), où les coulisseaux (1) sont disposés dans le bras porteur (7) de manière mobile dans l'axe longitudinal et des cordes à linge (6) sont fixés au niveau des coulisseaux (1) et où les coulisseaux (1) sont tirés par les cordes à linge (6) à travers le bras porteur (7) depuis leur position de repos, lorsque l'on ouvre le sèche-linge, **caractérisé en ce que** les coulisseaux (1) sont formés de telle sorte et/ou que les cordes à linge (6) sont agencés au niveau des coulisseaux (1) de telle sorte que les forces transversales risquant de faire basculer et/ou dévier les coulisseaux (1) sont éliminées et/ou compensées, où les coulisseaux (1) sont respectivement pourvus d'un nez de guidage (11) au niveau d'une face antérieure et d'une gorge de guidage (12) au niveau de la face latérale opposée, de sorte que les nez de guidage (11) et les gorges de guidage (12) de coulisseaux voisins (1) s'engagent les uns dans les autres en position de repos.

2. Sèche-linge selon la revendication 1, **caractérisé en ce que** les coulisseaux (1) sont formés de telle sorte qu'ils s'alignent les uns par rapport aux autres avec une extrême précision dans la position de repos.

3. Sèche-linge selon l'une quelconque des revendications 1 à 2, **caractérisé en ce qu'**au moins un coulisseau (1) est formé de telle sorte que la corde à linge (6) fixée au niveau d'un autre coulisseau (1) - en particulier lors de l'ouverture du sèche-linge - passe très près du coulisseau (1) ou bien à travers ledit coulisseau (1).

4. Sèche-linge selon l'une quelconque des revendications 1 à 3, **caractérisé en ce que** les coulisseaux (1) présentent une zone de réception à travers laquelle passent les cordes à linge de coulisseaux voisins (1), dans la position de repos.

5. Sèche-linge selon la revendication 4, **caractérisé en ce que** les ouvertures d'entrée des zones de réception des cordes des coulisseaux (1) sont formées - par exemple biseautées et/ou arrondies - de telle sorte que les cordes à linge (6) de coulisseaux voisins (1) - en particulier lors de l'ouverture du sèche-linge - suivent un trajet largement sans encombres, à savoir sans encoche, sans coude et sans torsade, à travers la zone de réception des cordes.

6. Sèche-linge selon l'une quelconque des revendications 1 à 5, **caractérisé en ce que** les cordes à linge (6) sont fixés de telle sorte au niveau des coulisseaux (1) qu'il n'y a pratiquement pas d'encoche ni de torsade au niveau d'une face avant et qu'il n'y a pratiquement pas d'encoche ni de torsade au niveau d'une face latérale.
